# EUROPÄISCHE PATENTSCHRIFT

(11) **EP 0 289 540 B1**
(45) Veröffentlichungstag und Bekanntmachung des Hinweises auf die Patenterteilung: **05.06.1991**
(21) Anmeldenummer: 87906992.0
(22) Anmeldetag: 26.10.1987
(51) Int. Cl.: B43K 8/00, B43K 8/14

(54) **SCHREIBSPITZE ODER AUFZEICHNUNGSELEMENT**
WRITING POINT OR TRACING ELEMENT
POINTE D'ECRITURE OU ELEMENT TRACEUR

(30) Priorität: 26.11.1986 DE 3640320
(43) Veröffentlichungstag der Anmeldung: 09.11.1988
(73) Patentinhaber: J.S. STAEDTLER GMBH & CO, D-90427 Nürnberg (DE)
(72) Erfinder: WEISS, Peter, D-8510 Fürth (DE); KAISER, Karl, D-8508 Wendelstein (DE)
(86) Internationale Anmeldenummer: DE8700484
(87) Internationale Veröffentlichungsnummer: WO8803875

(56) Entgegenhaltungen:
- CH-A- 451 745
- DE-A- 3 400 522
- FR-A- 1 580 984

## Beschreibung

Die Erfindung betrifft eine Schreibspitze oder ein Aufzeichnungselement für manuell benützbare Tinten- oder Tusche-Schreibgeräte oder für Plotter oder sonstige automatische bzw. mechanische Aufzeichnungsgeräte, wie sie im Oberbegriff des Hauptanspruches (Anspruch 1) näher spezifiziert ist.

In dem deutschen Gebrauchsmuster Nr. 19 47 421 sowie in der CH-PS 451 745 sind derartige Schreibspitzen im wesentlichen dargestellt und beschrieben. Obwohl diese bekannten Schreibspitzen bereits in beachtlichem Maße auslaufsicher gewesen sein mögen und relativ gleichmäßigen Tintenfluß gewährleisteten, genügen sie den heutigen Qualitätsansprüchen nicht mehr in ausreichendem Maße.

Insbesondere bei schnellem Arbeiten bzw. bei hohen Ziehgeschwindigkeiten, z.B. beim Einsatz in Plottern oder ähnlichen Anlagen, kann es hiermit zu starken Veränderungen des Schreibmittelflusses, bis hin zu dessen Abreißen, kommen und somit zur Erzeugung ungleichmäßiger oder unvollständiger Linien führen. Außerdem können diese Schreibspitzen bei stärkeren Temperatur- bzw. Druckschwankungen relativ leicht auslaufen und infolgedessen äußere Verschmutzungen und bei späterem eventuellem Eintrocknen des Schreibmittels _ insbesondere der Tusche im Belüftungs- bzw. Ausgleichs-System _ Funktionsstörungen bewirken und aufwendige Wartungsarbeiten erforderlich machen.

Aufgabe der vorliegenden Erfindung ist es daher, eine Schreibspitze bzw. ein Aufzeichnungselement zu schaffen, die bzw. das auch bei sehr hohen Arbeits- bzw. Ziehgeschwindigkeiten gleichmäßige und vollständige Linien bzw. Abstriche ergibt sowie eine relativ hohe Auslaufsicherheit gewährleistet und somit weitestgehend wartungsfrei ist.

Diese Aufgabe wird mit einer Schreibspitze, die die Merkmale des Hauptanspruches aufweist und sich insbesondere durch dessen kennzeichnende Merkmale auszeichnet, gelöst.

Vorteilhafte Ausführungsformen und Weiterbildungen sind in den ergänzenden Ansprüchen dargestellt.

Anhand einiger Ausführungsbeispiele wird die Erfindung mit Hilfe der Abbildungen nachfolgend näher erläutert.

### Hierbei zeigen:

Figur 1 eine erfindungsgemäße Schreibspitze mit Schaft,
Figur 2 eine Schnittdarstellung durch den Schaft gemäß der Linie A-A in Figur 1,
Figur 3 eine Schnittdarstellung durch den Schaft und die Schreibspitze gemäß der Linie B-B in Figur 1,
Figur 4 eine Schnittdarstellung durch den Schaft und die Schreibspitze gemäß der Linie C-C in Figur 1,
Figur 5 die Schreibspitze nach Figur 1 ohne Schaft,
Figur 6 die geschnittene Schreibspitze nach Figur 1 ohne Schaft und ohne Innenteile,
Figur 7 den Rohreinsatz nach Figur 1,
Figur 8 den Kerneinsatz nach Figur 1,
Figur 9 eine andere Ausführung einer erfindungsgemäßen Schreibspitze,
Fig. 10 eine Variante mit Schreibkugel und
Fig. 11 eine weitere Variante mit Schreibdocht.

Die in Figur 1 dargestellte, in einen Schaft (40) eingesetzte Schreibspitze (1) weist im wesentlichen ein Gehäuse (1′), ein hierin fest eingesetztes Schreibröhrchen (1˝) als Schreibkörper, einen dichtend eingesetzten und die Kanäle des Ausgleichskanales (64) verschließenden Rohreinsatz (20) und einen axial gegen den Druck einer Feder (71) beweglichen Kerneinsatz (10′) auf.

Der Schaft (40) weist neben dem Aufnahmeraum (41), in den die Schreibspitze (1) hier eingeschraubt ist, einen Speicherraum (42) für die Tinte, Tusche oder für ein sonstiges flüssiges Auftragsmedium auf und stellt somit gleichzeitig den Schreibmittelspeicher (Patrone, Kartusche od.ä.) insgesamt dar.

Das mitseiner Umfangsfläche dichtend in den Aufnahmeraum (41) eingesetzte Gehäuse (1) weist in seiner Mantelfläche einen mehrmals umlaufenden Außenkanal (66), im Inneren einen spiralförmig verlaufenden Ausgleichskanal (64) und am rückwärtigen Ende einen Verbindungskanal (65) auf und beinhaltet somit die wesentlichen Elemente des Ausgleichs-Systems.

Der Rohreinsatz (20) ist axial durchgehend dichtend in die Bohrung des Gehäuses (1′) eingesetzt und liegt fertig montiert mit dem fest angeordneten Verschluß (30) an einem Dichtanschlag (43) abdichtend an.

Der Verschluß (30) verhindert somit den direkten Schreibmitteleintritt in das Ausgleichssystem und schließt auch dessen Verbindungskanal (65) rückwärtig dichtend ab. Die im wesentlichen zylindrische Bohrung (73) weist rückwärtig Stützanschläge (32) für die Feder (71) auf und setzt sich dann als mit kapillaren Einlaßkanälen (59) versehene Einlaßbohrung (31) bis zum rückwärtigen Ende fort.

In die schreibkörperseitige (vordere) Hälfte ist im Mantel umlaufend ein, vorzugsweise kapillarer, Ringkanal (63) eingearbeitet, von dem aus ein, vorzugsweise als nichtkapillare Bohrung oder als rechteckiger Durchbruch gestalteter, Anschlußkanal (62) die Wandung des Rohreinsatzes vollständig durchdringt und im Bereich des in der Bohrung (73) angeordneten, axial bis in den Speicherraum (42) durchgehenden, nicht kapillaren Luftkanals (61), in das Innere der Schreibspitze (1) mündet.

Der Kerneinsatz (10′) weist einen rückwärtigen _ hier zylindrisch gestalteten, alternativ aber auch kegelig formbaren _ Zapfen (13), einen Kegel (12), ein anschließendes Zylinderstück (14) und eine fest eingesetzte Nadel (11) auf.

Das Zufluß-System besteht im wesentlichen aus dem von der Einlaßbohrung (31) und dem Zapfen (13) gebildeten, vorzugsweise kapillaren, Einlaßraum (51), in den die kapillaren Einlaßkanäle (59) radial münden, aus dem aus der zylindrischen Bohrung (73) und dem Zapfen (13) gebildeten, die Feder (71) aufnehmenden, i.d.R. nicht kapillaren Innenraum (52), aus dem/ zunehmende Kapillarität aufweisenden Konusraum (53), der sich aus dem von der zylindrischen Bohrung (73) und dem Mantel des Kegels (12) gebildeten Ringraum ergibt, aus dem kapillaren Halteraum (54) zwischen Zylinderstück (14) und Bohrung (73), aus dem von radialen Zuflußkanälen (58) teilweise durchdrungenen Zwischenspeicherraum (55) sowie aus dem Schreibspeicherraum (56) und dem Schreibraum (57).

Der Zwischenspeicherraum (55), der Schreibspeicherraum (56) und der Schreibraum (57) werden hierbei als Ringräume mit zum Schreibkörper (1˝) zunehmender Kapillarität durch abgestufte Bohrungen im Gehäuse (1′) sowie im Schreibröhrchen (1˝) und die Außenfläche der mit dem Kerneinsatz (10′) axial beweglichen, das Schreibröhrchen (1˝) stirnseitig etwas überragenden Nadel (11), gebildet.

Zur sicheren koaxialen Fixierung der Schreibspitze (1) im Schaft (40) dient einerseits der in der Paßbohrung (44) des Schaftes (40) zentrierend und ggf. abdichtend eingesetzte Verschluß (30) sowie ein mit einem Luftdurchlaß (67) versehener Zentrierbund (72), der an der Wandung des Aufnahmeraumes (41) des Schaftes (40) vorne zentrierend und ggf. ebenfalls abdichtend anliegt.

Die Abbildung macht auch deutlich, daß bei der dargestellten _ besonders vorteilhaften _ Ausführungsform der Erfindung der das Zufluß- und das Ausgleichssystem verbindende Anschlußkanal (62) praktisch im Bereich der höchsten Kapillarität des Konusraumes (53) in diesen mündet und auch den sich anschließenden, hohe Kapillarität aufweisenden, Halteraum (54) noch berührt. Anstelle der dargestellten Feder (71) kann der hier aus Kunststoff bestehende Kerneinsatz (10′) auch axial frei beweglich angeordnet sein und ggf. aus Metall bestehen sowie u.U. sonst ein Massegewicht aufweisen.

Das Ausgleichssystem ist besonders wirksam, wenn es aus einem spiral- oder mäanderförmig verlaufenden inneren oder vorgeschalteten Ausgleichskanal (64) und aus einem sich ggf. über einen Verbindung (65) anschließenden, ebenfalls bevorzugt spiral- oder mäanderförmig gestalteten Außenkanal (66) besteht.

Der Ausgleichskanal (64) kann sich auch über den Anschlußkanal (62) hinaus axial fortsetzen und so eine ggf. zusätzlich wirksam werdende Pufferzone (68) bilden, die entweder in den Zwischenspeicherraum (55) mündet oder auch nur als einseitig verschlossener Restkanal eine geringe Schreibmittelmenge bedarfsweise aufnimmt.

Die Schnittdarstellungen in den Figuren 2 bis 4 lassen den axialen Verlauf der einzelnen Zonen und Bereiche sowie deren Querschnitte erkennen.

Im Schaft (40) ist zunächst (gem. Fig. 2) über den Speicherraum (42) der Verschluß (30) mit der Einlaßbohrung (31) und den Einlaßkanälen (59) ersichtlich. In den vom Zapfen (13) und der Einlaßbohrung(31) gebildeten Einlaßraum (51) mündet der axial durchgehende nichtkapillare Luftkanal (61).

Figur 3 zeigt zudem den am Gehäuse (1′) angebrachten spiralförmigen Außenkanal (66), den ebenfalls spiralförmigen Ausgleichskanal (64), den Konusraum (53), den Rohreinsatz (20) und die Feder (71) während aus Figur 4 noch der mit einem Luftdurchlaß (67) versehene Zentrierbund (72), der den Rohreinsatz (20) radial durchdringende und in den Ringkanal (63) mündende Anschlußkanal (62), der kapillare Halteraum (54), sowie das geschnittene Zylinderstück (14), ersichtlich sind.

Die Schreibspitze (1) gemäß Figur 5 weist im wesentlichen das in das Gehäuse (1′) fest eingesetzte Schreibröhrchen (1˝), einen am Verschluß (30) erkennbaren Einlaßkanal (59), einen spiralförmig umlaufenden und stufenweise abgesetzten Außenkanal (66) und einen von einem Lufidurchlaß (67) durchbrochenen Zentrierbund (72) auf.

Mittels Anschlußgewinde (75) kann diese Spitze im Schaft bzw. in einem Halter oder in einer Patrone befestigt werden, während ein Verschluß-Gewinde (76) zum Befestigen einer hier nicht dargestellten Verschlußkappe dienen kann.

Nach Figur 6 ist das Schreibröhrchen (1˝) in die vordere Zone des Gehäuses (1′) eingepreßt.

Der nach vorn über den, den Zentrierbund (72) axial durchdringenden, Luftdurchlaß (67) mit der Außenluft verbundene Außenkanal (66) steht am rückwärtigen Ende mit dem spiralförmigen, innenliegenden Ausgleichskanal (64) über den Verbindungskanal (65) in Kontakt, so daß einerseits jederzeit Luft und andererseits notfalls auch Schreibmittel in den dann als überschußkammer wirkenden Außenkanal (66) gelangen kann. Ist dieser Außenkanal (66) kapillar gestaltet oder durchgehend mit kapillaren Zonen versehen, so entleert sich das eingedrungene Schreibmittel bei Druckabbau i.d.R. wieder selbsttätig.

Figur 7 stellt den Rohreinsatz (20) dar, wobei der auf dem Außenmantel (21) umlaufende Ringkanal (63), der in diesem und in dem axial durchgehenden Luftkanal (61) radial die Wandung durchdringende Anschlußkanal (62), der,die zylindrische Bohrung (73) hinten gegen die Einlaßbohrung (31) abgrenzende Stützanschlag (32) und der mit Einlaßkanälen (59) versehene Verschluß (30) ersichtlich sind.

Der Kerneinsatz (10′) gemäß Figur 8 besteht im wesentlichen aus der in das Zylinderstück (14) eingesetzten Nadel (11) bzw. dem bei Röhrchenschreibgeräten üblichen Reinigungsdraht, dem Kegel (12) und dem Zapfen (13). Er kann vorzugsweise aus thermoplastischem Kunststoff oder aus Metall, Keramik od.ä. gefertigt sein.

Die ebenfalls mit einem Schreibröhrchen (1˝) ausgestattete und in einem Halter (40) eingeschraubte Schreibspitze (1) nach Figur 9 weist einen als Fallgewicht gestalteten Kerneinsatz (10˝) mit einem Zapfen (13) und einer Nadel (11) und einem Verschluß (30) auf.

Das Schreibmittel gelangt hierbei aus einer im Schaft (40) angeordneten Kartusche (80) über Durchbrüche (77) und eine Zwischenkammer (78) in den vom Zapfen (13) durchdrungenen Einlaßraum (51) und weiter über den Innenraum (52) und den vom zylindrischen Mantel des Kerneinsatzes (10˝) und der konischen Bohrung (74) des Gehäuses (1′) gebildeten Konusraum (53) sowie über den Halteraum (54) und über Zuflußkanäle (58) in den Zwischenspeicherraum (55), den Schreibspeicherraum (56) und den Schreibraum (57).

Der Schreibmittelausgleich erfolgt aus dem Konusraum (53) und/oder dem Halteraum (54) über den Anschlußkanal (62) in den Ausgleichskanal (64) nach hinten, über einen hier nicht gezeigten Verbindungskanal (65) zum Außenkanal (66) und durch diesen nach vorn und über den im Zentrierbund (72) angeordneten Luftdurchlaß (67).

Bei der Schreibspitze (2) gemäß Figur 10 wird der Schreibkörper von einer Schreibkugel (2˝) gebildet, die über einen als kapillarer Zuleitungsdocht ausgebildeten zylindrischen Kerneinsatz (10‴) sowie über den hier konisch verlaufenden Einlaßraum (51), den ebenfalls konischen Innenraum (52), den eigentlichen Konusraum (53), den Halteraum (54), die Zuflußkanäle (58) und den Schreibspeicherraum (56) mit relativ dünnflüssigem Schreibmittel _ vorzugsweise mit Tinte _ versorgt wird.

Die Wandung der mindestens bis zu den Anschlußkanälen (62) konisch verlaufenden Bohrung (74) des Rohreinsatzes (20) wird axial durchgehend von zwei nichtkapillaren Luftkanälen (61) unterbrochen, die am rückwärtigen Ende des Verschlusses (30) in den (nicht dargestellten) Schreibmittelspeicher münden.

Der Luftausgleich erfolgt hierbei über die Luftkanäle (61), die in diese und in den Ringkanal (63) mündenden beiden Anschlußkanäle (62), den Ausgleichskanal (64), den Verbindungskanal (65), den Außenkanal (66) und den Luftdurchlaß (67).

Der innen in das Gehäuse (2′) eingeschnittene Ausgleichskanal (64) wird vom Außenmantel (21) des Rohreinsatzes (20) abgedeckt bzw. verschlossen.

Die in Figur 11 dargestellte Schreibspitze (3) weist als Schreibkörper einen Schreibdocht (3˝) auf, dessen rückwärtige Verlängerung gleichzeitig den kapillaren, zylindrisch gestalteten und die Schreibspitze nach hinten überragenden Kerneinsatz (10‴) bildet.

Analog zu Figur 10 fließt auch hierbei das Schreibmittel einerseits durch den hochkapillaren Kerneinsatz (10‴) und zudem ggf. über Einlaßkanäle (59) und über die durch die konische Bohrung (74) gebildeten, zunehmende Kapillarität aufweisenden Ringräume, wie den Einlaßraum (51), den Konusraum (53), den hochkapillaren Halteraum (54), den Zwischenspeicherraum (55) und den Schreibspeicherraum (56), sofern der Schreibdocht (3˝) bzw. der Kerneinsatz (10‴) in diesen Bereichen eine schreibmitteldurchlässige Außenwand aufweist. Ist dies nicht der Fall, so erfolgt der Schreibmitteleinlaß und -transport bis zur Spitze über das hochkapillare Zentrum des Kerneinsatzes (10‴) bzw. des Schreibdochtes (3˝). Die ggf. vorhandenen Ringräume (51 bis 56) dienen dann lediglich der überflußregelung des Ausgleichs-Systems (60), das zudem ebenfalls mindestens einen axialen nichtkapillaren Luftkanal (61) sowie einen Anschlußkanal (62), einen Ringkanal (63), einen Ausgleichskanal (64), einen Verbindungskanal (65), einen Außenkanal (66) und einen Luftdurchlaß (67) aufweist.

Der am Rohreinsatz (20) angeordnete Verschluß (30) ist mit radial nach innen gerichteten, in den Innenraum (51) mündenden und mindestens teilweise kapillaren Einlaßkanälen (59) versehen.

Das rückwärtige _ hier abgeschrägte _ Ende ragt üblicherweise in einen Tintenspeicher, der auch mit einer saugfähigen Speicherfüllung versehen sein kann.

Der in Figur 9 dargestellte Kerneinsatz (10˝) kann, ebenso wie die Kerneinsätze (10‴) der Ausführungen gem. Fig. 10 und 11, einen durchgehenden kapillaren Zuleitungsdocht und ggf. eine Hülse als Belastungskörper aufweisen. Die Befestigung der Nadel (11) erfolgt in der Hülse oder im Zuleitungsdocht, der zudem die Hülse mit dem Zapfen (13) nach hinten überragt, sowie ggf. nach vorne stirnseitig ganz oder teilweise durchdringt.

Wenn systembedingt keine axiale Bewegung des Kerneinsatzes (10˝) erforderlich oder erwünscht ist, so kann dieser auch unbeweglich festim Gehäuse (1′) fixiert sein.

## Patentansprüche

Schreibspitze (1, 2, 3) oder Aufzeichnungselement für manuell benützbare Tinten- oder Tusche-Schreibgeräte oder für Plotter oder sonstige automatische bzw. mechanische Aufzeichnungsgeräte, wobei das Gehäuse (1′, 2′, 3′) der Schreibspitze (1, 2, 3) mit einem die Tinte oder Tusche enthaltenden, als Halter und/oder Speicher dienenden Schaft (40) verbunden oder verbindbar ist und ein Ausgleichs-System (60) und einen Schreibkörper (1˝, 2˝, 3˝) sowie ggf. weitere Einzelteile aufweist, wobei das Zufluß-System im Bereich des Gehäuses (1′, 2′, 3′) in axialer Folge mehrere, gegeneinander unterschiedliche Kapillarität aufweisende Ringräume (52 bis 57) enthält, wobei die Kapillarität zum Schreibkörper (1˝, 2˝, 3˝) hin ein- oder mehrmals zunimmt, **dadurch gekennzeichnet**, daß mindestens ein Ringraum als ein in sich unterschiedliche und zum Schreibkörper (1˝, 2˝, 3˝) hin zunehmende Kapillarität aufweisender Konusraum (53) augebildet ist.

2. Schreibspitze nach Anspruch 1, **dadurch** **gekennzeichnet**, daß sich dem Konusraum (53), axial zum Schreibkörper (1˝, 2˝, 3˝) hin, ein ggf. mit Zuflußkanälen (58) versehender Zwischenspeicherraum (55), ein Schreibspeicherraum (56) und ein Schreibraum (57) mit jeweils steigender Kapillarität anschließen.

3. Schreibspitze nach Anspruch 1 oder 2, **dadurch** **gekennzeichnet**, daß sie, axial zwischen dem Konusraum (53) und dem Schreibkörper (1˝, 2˝, 3˝) bzw. einem ggf. vorhandenen Zwischenspeicherraum (55) angeordnet, einen kapillaren Halteraum (54) aufweist.

4. Schreibspitze nach einem der vorhergehenden Ansprüche, **dadurch** **gekennzeichnet**, daß der das Zufluß-System (50 bzw. 51 bis 59) und das Ausgleichssystem (60 bzw. 63 bis 68) verbindende Anschlußkanal (62) im Bereich der höchsten Kapillarität des Konusraumes (53) und somit an dessen schreibkörperseitigem (vorderen) Ende in diesen oder in einen ggf. vorhandenen kapillaren Halteraum (54) mündet.

5. Schreibspitze nach einem der vorhergehenden Ansprüche, **dadurch** **gekennzeichnet**, daß sie mit einem den Einlaßraum (51), den Innenraum (52),den Konusraum (53) und einen ggf. vorhandenen Halteraum (54) axial durchdringenden, nichtkapillaren Querschnitt aufweisenden Luftkanal (61) versehen ist und daß der Anschlußkanal (62) im Bereich dieses Luftkanals (61) in das Zufluß-System eintritt.

6. Schreibspitze nach einem der vorhergehenden Ansprüche, **dadurch** **gekennzeichnet**, daß sie einen Kerneinsatz (10′) enthält, der zumindest über einen Teil seiner axialen Länge als Kegel (12) mit zum Schreibkörper (1˝) hin zunehmenden Durchmesser ausgebildet ist und in diesem konischen Bereich, zusammen mit einer im wesentlichen zylindrischen Bohrung (73) des Gehäuses (1′, 2′, 3′) oder eines ggf. vorhandenen Rohreinsatzes (20), den Konusraum (53) bildet.

7. Schreibspitze nach einem der vorhergehenden Ansprüche, **dadurch** **gekennzeichnet**, daß der Kerneinsatz (10′) einen rückwärtigen Zapfen (13),einen Kegel (12) sowie eine vorn angeordnete Nadel (11) aufweist und in der Schreibspitze (1), ggf. entgegen dem Druck einer Feder (71) oder gegen ein Massegewicht, axial beweglich angeordnet ist.

8. Schreibspitze nach einem der Ansprüche 1 bis 5, **dadurch** **gekennzeichnet**, daß der Kerneinsatz (10˝, 10‴) im wesentlichen zylindrisch ausgebildet ist und, zusammen mit einer konischen, zum Schreibkörper (2′, 3′) kleiner werdenden Bohrung (74) des Gehäuses (2˝, 3˝), den Konusraum (53) bildet.

9. Schreibspitze nach Anspruch 8, **dadurch** **gekennzeichnet**, daß der Kerneinsatz (10˝, 10‴) als kapillarer Zuleitungsdocht ausgebildet oder mit einem solchen ausgestattet und in der Schreibspitze (2, 3) axial unbeweglich angeordnet ist.

10. Schreibspitze nach einem der vorhergehenden Ansprüche, **dadurch** **gekennzeichnet**, daß der Zapfen (13) bzw. das rückwärtige Ende des Kerneinsatzes (10′, 10˝, 10‴) das Gehäuse (1′, 2′, 3′) und/oder dessen rückwärtigen Verschluß (30) im wesentlichen axial vollständig durchdringt oder überragt.

11. Schreibspitze nach einem der vorhergehenden Ansprüche, **dadurch** **gekennzeichnet**, daß das Ausgleichs-System (60) im wesentlichen aus einem _ vorzugsweise spiralförmig verlaufendeninneren Ausgleichskanal (64) und einem _ vorzugsweise spiral- oder mäanderförmig gestalteten _ Außenkanal (66) sowie einem Verbindungskanal (65) und ggf. einem Luftdurchlaß (67), besteht.

12. Schreibspitze nach einem der vorhergehenden Ansprüche, **dadurch** **gekennzeichnet**, daß der Anschlußkanal (62) in einen am Außenmantel (21) eines Rohreinsatzes (20) angeordneten Ringkanal (63) mündet.

13. Schreibspitze nach einem der vorhergehenden Ansprüche, **dadurch** **gekennzeichnet**, daß der Anschlußkanal (62) in der schreibkörperseitigen Hälfte des inneren Ausgleichskanals (64) in diesen mündet und daß der Verbindungskanal (65) zum Ausgleichskanal (66) am rückwärtigen Ende des Gehäuses (1′, 2′, 3′) angeordnet ist.

14. Schreibspitze nach einem der vorhergehenden Ansprüche, **dadurch** **gekennzeichnet**, daß sich der innere Ausgleichskanal (64) über den Anschlußkanal (62) hinaus zum Schreibkörper (1˝, 2˝, 3˝) hin fortsetzt und im oder kurz vor dem Zwischenspeicherraum (55) endet.

## Claims

1. Nib (1, 2, 3) or recording element for manually usable ink writing instruments or for plotters or other automatic or mechanical recording instruments, wherein the housing (1′, 2′, 3′) of the nib (1, 2, 3) is connected or connectable with a shank (40) serving as holder and/or store and containing the ink and displays an equalising system (60) and a writing body (1˝, 2˝, 3˝) as well as in a given case further individual parts, wherein the feed system contains several annular chambers (52 to 57), which differ one from the other in capillarity, in axial sequence in the region in the housing (1′, 2′, 3′), wherein the capillarity increases once or more times towards the writing body (1˝, 2˝, 3˝), characterised thereby, that at least one annular chamber is formed as conical chamber (53) displaying a capillarity which is different on its own and increased towards the writing body (1˝, 2˝, 3˝).

2. Nib according to claim 1, characterised thereby, that the conical chamber (53) is adjoined axially towards the writing body (1˝, 2˝, 3˝) by an intermediate storage chamber (55), which is in a given case provided with feed channels (58), a writing storage chamber (56) and a writing chamber (57) with respectively increasing capillarity.

3. Nib according to claim 1 or 2, characterised thereby, that it displays a capillary retaining chamber (54) arranged axially between the conical chamber (53) and either the writing body (1˝, 2˝, 3˝) or a possibly present intermediate storage chamber (55).

4. Nib according to one of the preceding claims, characterised thereby, that the connecting channel (62), which connects the feed system (50 or 51 to 59) and the equalising system (60 or 63 to 68), opens in the region of the highest capillarity of the conical chamber (53), and thus at its (front) end towards the writing body, either into this conical chamber or into a possibly present retaining chamber (54).

5. Nib according to one of the preceding claims, characterised thereby, that it is provided with an air channel (61), which displays non-capillary cross-section and axially penetrates the inlet chamber (51), the interior chamber (52), the conical chamber (53) and a possibly present retaining chamber (54), and that the connecting channel (62) enters into the feed system in the region of this air channel (61).

6. Nib according to one of the preceding claims, characterised thereby, that it contains a core insert (10′), which is constructed over at least part of its axial length as a cone (12) with a diameter increasing towards the writing body (1˝) and in this conical region, together with a substantially cylindrical bore (73) of the housing (1′, 2′, 3′) or with a possibly present tube insert (20), forms the conical chamber (53).

7. Nib according to one of the preceding claims, characterised thereby, that the core insert (10′) displays a rearward spigot (13), a cone (12) as well as a frontally arranged needle (11) and is arranged to be movable axially in the nib (1), in a given case against the pressure of a spring (71) or against a mass weight.

8. Nib according to one of the claims 1 to 5, characterised thereby, that the core insert (10˝, 10‴) is constructed to be substantially cylindrical and, together with a conical bore (74) _ which becomes smaller towards the writing body (2′, 3′) _ of the housing (2˝, 3˝), forms the conical chamber (53).

9. Nib according to claim 8, characterised thereby, that the core insert (10˝, 10‴) is constructed as capillary feed wick or equipped with such and arranged to be axially immovable in the nib (2, 3).

10. Nib according to one of the preceding claims, characterised thereby, that the spigot (13) or the rearward end of the core insert (10′, 10˝, 10‴) axially penetrates substantially completely or projects beyond the housing (1′, 2′, 3′) and/or its rearward closure (30).

11. Nib according to one of the preceding claims, characterised thereby, that the equalising system (60) consists substantially of an inner and preferably spirally extending equalising channel (64) and an outer channel (66), which is preferably structured in spiral or meander shape, as well as a connecting channel (65) and possibly an air passage (67).

12. Nib according to one of the preceding claims, characterised thereby, that the connecting channel (62) opens into an annular channel (63) arranged at the outer envelope (21) of a tube insert (20).

13. Nib according to one of the preceding claims, characterised thereby, that the connecting channel (62) opens into the inner equalising channel (64) in the half thereof at the side of the writing body and that the connecting channel (65) to the equalising channel (66) is arranged at the rearward end of the housing (1′, 2′, 3′).

14. Nib according to one of the preceding claims, characterised thereby, that the inner equalising channel (64) continues beyond the connecting channel (62) towards the writing body (1˝, 2˝, 3˝) and ends in or shortly before the intermediate storage chamber (55).

## Revendications

1. Pointe d'écriture (1, 2, 3) ou élément de traçage pour appareils à écrire à encre ou à encre de Chine et à utilisation manuelle, ou pour traceurs de courbes ou autres appareils de traçage automatiques ou mécaniques, respectivement, l'enveloppe (1′, 2′, 3′) de la pointe d'écriture (1, 2, 3) étant reliée ou pouvant être reliée à un manche (40) qui contient l'encre ou l'encre de Chine et qui sert d'organe de préhension et/ou de réservoir, et comprenant un système d'égalisation (60) et un organe d'écriture (1˝, 2˝, 3˝), ainsi que d'autres pièces détachées, le cas échéant, cependant que le système d'amenée contient dans la région de l'enveloppe (1′, 2′, 3′) plusieurs chambres annulaires (52 à 57) qui se suivent dans le sens axial et qui présentent des capillarités différentes les unes des autres, la capillarité augmentant une ou plusieurs fois dans la direction de l'organe d'écriture (1˝, 2˝, 3˝), caractérisée par le fait qu'au moins une chambre annulaire est réalisée sous la forme d'une chambre conique (53) présentant une capillarité qui diffère en elle-même et qui croît dans la direction de l'organe d'écriture (1˝, 2˝, 3˝).

2. Pointe d'écriture selon la revendication 1, caractérisée par le fait que se raccordent à la chambre conique (53), axialement par rapport à l'organe d'écriture (1˝, 2˝, 3˝), une chambre-réservoir intermédiaire (55), éventuellement munie de canaux d'amenée (58), une chambre-réservoir d'écriture (56) et une chambre d'écriture (57) dont la capillarité augmente à chaque fois.

3. Pointe d'écriture selon la revendication 1 ou 2, caractérisée par le fait qu'elle comporte une chambre de retenue capillaire (54) disposée axialement entre la chambre conique (53) et l'organe d'écriture (1˝, 2˝, 3˝) ou, respectivement, une chambre-réservoir intermédiaire (55) qui est éventuellement présente.

4. Pointe d'écriture selon l'une des revendications précédentes, caractérisée par le fait que le canal de raccordement (62) qui relie le système d'amenée (50 ou, respectivement, 51 à 59) et le système d'égalisation (60 ou, respectivement, 63 à 68) débouche dans la chambre conique (53) dans sa région où la capillarité est la plus forte, et donc à son extrémité située du côté de l'organe d'écriture (antérieure), ou dans une chambre de retenue capillaire (54) qui est éventuellement présente.

5. Pointe d'écriture selon l'une des revendications précédentes, caractérisée par le fait qu'elle est munie d'un canal d'air (61) qui présente une section transversale non capillaire et qui traverse axialement la chambre d'entrée (51), la chambre intérieure (52), la chambre conique (53) et une chambre de retenue (54) qui est éventuellement présente, et par le fait que le canal de raccordement (62) pénètre dans le système d'amenée dans la région de ce canal d'air (61).

6. Pointe d'écriture selon l'une des revendications précédentes, caractérisée par le fait qu'elle contient un noyau inséré (10′) qui, sur une partie au moins de sa longueur axiale, est réalisé sous la forme d'un cône (12) dont le diamètre augmente dans la direction de l'organe d'écriture (1˝) et qui constitue la chambre conique (53) dans cette région conique, en coopération avec un perçage (73), pour l'essentiel cylindrique, de l'enveloppe (1′, 2′, 3′) ou d'un insert tubulaire (20) qui est éventuellement présent.

7. Pointe d'écriture selon l'une des revendications précédentes, caractérisée par le fait que le noyau inséré (10′) comporte une tige arrière (13) et un cône (12), ainsi qu'une aiguille (11) disposée à l'avant, et qu'il est disposé dans la pointe d'écriture (1) en pouvant se déplacer axialement, le cas échéant à l'encontre de la pression d'un ressort (71) ou du poids d'une masse.

8. Pointe d'écriture selon l'une des revendications 1 à 5, caractérisée par le fait que le noyau inséré (10˝, 10‴) est réalisé pour l'essentiel de manière cylindrique, et qu'il constitue la chambre conique (53) en coopération avec un perçage conique (74) de l'enveloppe (2′, 3′) qui devient plus petit dans la direction de l'organe d'écriture (2˝, 3˝).

9. Pointe d'écriture selon la revendication 8, caractérisée par le fait que le noyau inséré (10˝, 10‴) est réalisé sous la forme d'une mèche d'amenée capillaire ou qu'il est équipé d'une telle mèche, et qu'il est disposé dans la pointe d'écriture (2, 3) sans pouvoir se déplacer axialement.

10. Pointe d'écriture selon l'une des revendications précédentes, caractérisée par le fait que la tige (13) ou, respectivement, l'extrémité arrière du noyau inséré (10′, 10˝, 10‴) traverse complètement l'enveloppe (1′, 2′, 3′) et/ou sa fermeture arrière (30) ou qu'elle fait saillie, pour l'essentiel axialement.

11. Pointe d'écriture selon l'une des revendications précédentes, caractérisée par le fait que le système d'égalisation (60) se compose pour l'essentiel d'un canal d'égalisation intérieur (64) _ s'étendant de préférence en forme de spirale _ et d'un canal extérieur (66) _ conformé de préférence en forme de spirale ou de méandres _, ainsi que d'un canal de liaison (65) et, le cas échéant, d'un canal de passage de l'air (67).

12. Pointe d'écriture selon l'une des revendications précédentes, caractérisée par le fait que le canal de raccordement (62) débouche dans un canal annulaire (63) disposé sur la surface latérale extérieure (21) d'un insert tubulaire (20).

13. Pointe d'écriture selon l'une des revendications précédentes, caractérisée par le fait que le canal de raccordement (62) débouche dans le canal d'égalisation intérieur (64) dans la moitié de celui-ci qui est située du coté de l'organe d'écriture, et par le fait que le canal (65) de liaison avec le canal d'égalisation (66) est disposé à l'extrémité arrière de l'enveloppe (1′, 2′, 3′).

14. Pointe d'écriture selon l'une des revendications précédentes, caractérisée par le fait que le canal d'égalisation intérieur (64) se prolonge au-delà du canal de raccordement (62) vers l'organe d'écriture (1˝, 2˝, 3˝), et qu'il se termine dans la chambre-réservoir intermédiaire (55) ou peu avant celle-ci.
